# EUROPÄISCHE PATENTSCHRIFT

(11) **EP 2 696 981 B1**
(45) Veröffentlichungstag und Bekanntmachung des Hinweises auf die Patenterteilung: **13.05.2015**
(21) Anmeldenummer: 12716203.0
(22) Anmeldetag: 25.02.2012
(51) Int. Cl.: B02C 19/06, B02C 23/08

(54) **BETRIEBSVERFAHREN FÜR EINE STRAHLMÜHLENANLAGE UND STRAHLMÜHLENANLAGE**
OPERATING METHOD FOR A JET MILL PLANT AND JET MILL PLANT
PROCÉDÉ DE FONCTIONNEMENT POUR UNE INSTALLATION DE DÉSINTÉGRATEUR À JET LIQUIDE ET INSTALLATION DE DÉSINTÉGRATEUR À JET LIQUIDE

(30) Priorität: 21.03.2011 DE 102011014643
(43) Veröffentlichungstag der Anmeldung: 19.02.2014
(73) Patentinhaber: NETZSCH Trockenmahltechnik GmbH, 95100 Selb (DE); Nied, Roland, 86486 Bonstetten (DE)
(72) Erfinder: NIED, Roland, 86486 Bonstetten (DE)
(74) Vertreter: Reichert & Lindner Partnerschaft Patentanwälte
(86) Internationale Anmeldenummer: PCT/DE2012/000194
(87) Internationale Veröffentlichungsnummer: WO 2012/126453

(56) Entgegenhaltungen:
- DE-A1- 19 824 062
- DE-A1-102006 023 193
- US-A1- 2006 286 269

## Beschreibung

Die vorliegende Erfindung betrifft ein Betriebsverfahren für eine Strahlmühlenanlage nach dem Oberbegriff des Anspruchs 1 und eine Strahlmühlenanlage nach dem Oberbegriff des Anspruchs 8.

Bei Strahlmühlen gibt es Anwendungen, für die die Verwendung von überhitztem Wasserdampf insbesondere bei einem Druck von < 10 bar(abs) als Betriebsmittel vorteilhaft oder erforderlich ist. Beispielsweise ist die Verwendung von hochenergetischem Wasserdampf als Betriebsmittel von Vorteil, um eine scharfe Oberkornbegrenzung im Bereich von 1 µm bis 2 µm sicherzustellen, was aufgrund der physikalischen Eigenschaften von Wasserdampf mit Vorzug darstellbar ist. Auch ist, selbst bei sehr niedrigen Betriebsdrücken von < 2 bar(abs) der "globale" Energieeintrag mit Wasserdampf deutlich höher, insbesondere etwa um einen Faktor 1,6, als mit technischen Gasen, wie z.B. Luft. Schließlich kann der Einsatz von Wasserdampf per se beispielsweise wegen seiner inerten Eigenschaften oder wegen oberflächenspezifischen Effekten erwünscht sein, die z.B. zu einer Verbesserung der Fließfähigkeit führen.

Die klassische Herstellung von überhitztem Wasserdampf in einer Kesselanlage, sehe z.B. DE 19824062, wird jedoch bei niedrigem Druck häufig unwirtschaftlich, da die nutzbare Enthalpiedifferenz im Vergleich zur verlorenen Verdunstungsenthalpie unvorteilhaft klein wird.

Die vorliegende Erfindung hat und erreicht das Ziel, eine wirtschaftliche Weise zur Bereitstellung von überhitztem Wasserdampf bei einer Strahlmühlenanlage und deren Betriebsverfahren zu schaffen.

Dieses Ziel wird mit einem Betriebsverfahren für eine Strahlmühlenanlage gemäß dem Anspruch 1 sowie einer Strahlmühlenanlage gemäß dem Anspruch 8 erreicht.

Ein Betriebsverfahren gemäß der Erfindung ist definiert im Anspruch 1.

In den vorliegenden Unterlagen enthaltene Druckangaben sind immer im SI-System und werden zur Vereinfachung in "bar" angegeben, womit somit immer "bar(abs)" gemeint ist.

Vorteilhafterweise kann weiter vorgesehen sein, dass der entspannte Wasserdampf an der Saugseite des Kompressors einen Druck von etwa 1 bar und eine Temperatur von etwa 105 bis 115 °C aufweist.

Eine weitere bevorzugte Ausgestaltung besteht darin, dass der Kompressor einstufig ausgeführt ist. Ein einstufiger Kompressor hat den besonderen Vorteil, dass die durch die Verdichtung entstehende Wärme vollständig zur Nutzung zur Verfügung steht. Mehrstufige Kompressoren bedürfen einer Zwischenkühlung, da sonst die thermische Belastung der Folgestufen zu hoch wird.

Noch weiter kann mit Vorzug vorgesehen sein, dass durch Wassereindüsung in den Kompressor die Temperatur des verdichteten wasserdampfes nach dem Kompressor druckabhängig so gesteuert wird, dass überhitzter Dampf vorliegt. Insbesondere liegt die Dampftemperatur auf der Austrittsseite des Kompressors zwischen ca. 180 °C (2 bar) und etwa 250° C (10 bar). Die Temperaturerhöhung in einem Kompressor ist druckabhängig: je höher das Druckverhältnis, desto mehr Abwärme. Durch die Wassereindüsung soll der Druck nicht beeinflusst werden.

Weiterhin ist es bevorzugt, wenn mit einem Sattdampferzeuger auf der Saugseite des Kompressors Wasserdampf zum Ausgleich von Leckdampfverlust in der Kreisanlage zugeführt wird.

Noch eine weitere vorzugsweise Ausgestaltung besteht darin, dass bei einer Strahlmühlenanlage, die eine Strahlmühle mit einer Sichterwelle und einem Lagergehäuse sowie mit;einem Sichtrad und einem Feingutaustrittsgehäuse enthält, die Versorgung der Abdichtungen zwischen Sichterwelle und Lagergehäuse sowie zwischen Sichtrad und Feingutaustrittsgehäuse mit Heißdampf erfolgt.

Eine Strahlmühlenanlage gemäß der Erfindung ist definiert im Anspruch 8.

Eine vorzugsweise Weiterbildung davon besteht darin, dass der entspannte Wasserdampf an der Saugseite des Kompressors einen Druck von etwa 1 bar und eine Temperatur von etwa 105 bis 115 °C aufweist.

Weiterhin kann mit Vorzug und denselben Vorteilen, wie oben zur verfahrensmäßigen Ausgestaltung angegeben ist, vorgesehen sein, dass der Kompressor einstufig ausgeführt ist.

Ferner ist es bevorzugt, wenn die Temperatur des verdichteten Wasserdampfes nach dem Kompressor druckabhängig durch Wassereindüsung in den Kompressor so gesteuert wird, dass überhitzter Dampf vorliegt. Dies kann insbesondere derart vorgesehen sein, dass die Dampftemperatur auf der Austrittsseite des Kompressors zwischen ca. 180 °C (2 bar) und etwa 250° C (10 bar) liegt.

Noch eine andere vorzugsweise Ausgestaltung der erfindungsgemäßen Strahlmühlenanlage besteht darin, dass mit einem Sattdampferzeuger auf der Saugseite des Kompressors Wasserdampf zum Ausgleich von Leckdampfverlust in der Kreisanlage zugeführt wird.

Es kann ferner mit Vorzug vorgesehen sein, dass die Strahlmühlenanlage eine Strahlmühle mit einer Sichterwelle und einem Lagergehäuse sowie mit einem Sichtrad und einem Feingutaustrittsgehäuse enthält, und dass die Versorgung der Abdichtungen zwischen Sichterwelle und Lagergehäuse sowie zwischen Sichtrad und Feingutaustrittsgehäuse mit Heißdampf erfolgt.

Erfindungsgemäß wird somit der Wasserdampf im Kreis geführt. Insbesondere wird der Wasserdampf nach der Strahlmühle entsprechend in einem Filter und einem nachgeschalteten Polizeifilter gereinigt dem Kompressor zur Druckerhöhung zuzuführen. Die Eintrittsbedingungen in den Kompressor sind dabei vorzugsweise p ≈ 1 bar und T ≈ 105 bis 115 °C. Abhängig von der Druckerhöhung im Kompressor steigt die Dampftemperatur an. Theoretisch kann in einem einstufigen Kompressor ein Δ*T* von bis zu 200°C erreicht werden. Bei den angestrebten niedrigen Drücken von 2 bis 10 bar wird eine Austrittstemperatur von 180 bis 250 °C (abhängig vom Druck) erreicht. Diese kann zusätzlich dadurch eingestellt werden, indem während der Verdichtung Wasser eingespritzt wird. Damit werden in vorteilhafter weise gleichzeitig die in einer Kreisdampfanlage unvermeidlichen Leckverluste in Höhe von 5 bis 8 % der umlaufenden Dampfmenge zumindest zum Teil ausgeglichen. Ist das nicht ausreichend, kann insbesondere ein kleiner Sattdampferzeuger die Fehlmenge auf der Saugseite des Kompressors einspeisen.

Weitere bevorzugte und/oder vorteilhafte Ausgestaltungen der Erfindung und ihrer einzelnen Aspekte ergeben sich aus Kombinatinnen der abhängigen Ansprüche sowie aus den gesamten vorliegenden Anmeldungsunterlagen.

Die Erfindung wird anhand von Ausführungsbeispielen nachfolgend unter Bezugnahme auf die Zeichnung lediglich exemplarisch näher erläutert, in der
- Fig. 1: in einer schematischen und teilweise geschnittenen Darstellung ein erstes Ausführungsbeispiel einer Strahlmühlenanlage mit einer Fließbettstrahlmühle zeigt,
- Fig. 2: in einer gegenüber der Fig. 1 vergrößerten schematischen Schnittdarstellung die Fließbettstrahlmühle des ersten Ausführungsbeispiels der Strahlmühlenanlage aus der Fig. 1 zeigt,
- Fig. 3: in einer schematischen und teilweise geschnittenen Darstellung ein zweites Ausführungsbeispiel einer Strahlmühlenanlage mit einer Fließbettstrahlmühle zeigt, und
- Fig. 4: in einer schematischen Schnittdarstellung ein Ausführungsbeispiel einer Spiralstrahl- oder Dichtbettstrahlmühle aus einer erfindungsgemäßen Strahlmühlenanlage zeigt, wie sie schematisch in der Fig. 1 oder in der Fig. 3 gezeigt ist.

Anhand der nachfolgend beschriebenen und in den Zeichnungen dargestellten Ausführungs- und Anwendungsbeispiele wird die Erfindung lediglich exemplarisch näher erläutert, d.h. sie ist nicht auf diese Ausführungs- und Anwendungsbeispiele beschränkt. Verfahrens- und Vorrichtungsmerkmale ergeben sich jeweils analog auch aus Vorrichtungs- bzw. Verfahrensbeschreibungen.

Einzelne Merkmale, die im Zusammenhang mit einem konkreten Ausführungsbeispiel angeben und/oder dargestellt sind, sind nicht auf dieses Ausführungsbeispiel oder die Kombination mit den übrigen Merkmalen dieses Ausführungsbeispiels beschränkt, sondern können im Rahmen des technisch Möglichen, mit jeglichen anderen Varianten, auch wenn sie in den vorliegenden Unterlagen nicht gesondert behandelt sind, kombiniert werden.

Gleiche Bezugszeichen in den einzelnen Figuren und Abbildungen der Zeichnung bezeichnen gleiche oder ähnliche oder gleich oder ähnlich wirkende Komponenten. Anhand der Darstellungen in der Zeichnung werden auch solche Merkmale deutlich, die nicht mit Bezugszeichen versehen sind, unabhängig davon, ob solche Merkmale nachfolgend beschrieben sind oder nicht. Andererseits sind auch Merkmale, die in der vorliegenden Beschreibung enthalten, aber nicht in der Zeichnung sichtbar oder dargestellt sind, ohne weiteres für einen Fachmann verständlich.

In der Fig. 1 ist schematisch und teilweise geschnitten eine mit Wasser- oder Heißdampf als Mahlgas oder -dampf betriebene Strahlmühlenanlage 1 gezeigt, die eine Strahlmühle 2 enthält, die vergrößert nochmals gesondert in der Fig. 2 in einer Schnittdarstellung schematisch gezeigt ist und beim vorliegenden ersten Ausführungsbeispiel lediglich exemplarisch eine Fließbettstrahlmühle 2F ist, da die vorliegende Erfindung nicht auf den Einsatz einer Fließbettstrahlmühle 2F in einer erfindungsgemäßen Strahlmühlenanlage beschränkt ist.

Die Strahlmühle 2 enthält in üblicher Weise u.a. ein Mühlengehäuse 3, einen Mahldampfeinlass 4, eine Sichterwelle 5, ein Lagergehäuse 6 für die Sichterwelle 5, ein Sichtrad 7 und ein Feingutaustrittsgehäuse 8 für einen Mahlgutauslass 9, dem ein Produktfilter 10 zugeordnet ist. Die weitere Ausgestaltung der beim vorliegenden ersten Ausführungsbeispiel vorgesehenen Fließbettstrahlmühle 2F sowie allgemein einer Strahlmühle 2 liegt im Rahmen des technisch Üblichen und wird hier nicht weiter im Detail erläutert, da hier jegliche technisch möglichen Bauarten und Varianten mit der Erfindung im Übrigen zu kombinieren sind.

In dem Produktfilter 10 wird das durch den Mahlprozess erhaltene Feingut vom Mahlgas, d.h. vom Wasserdampf getrennt, der dann insbesondere zur weiteren Reinigung weiter in einen Polizeifilter 11 geleitet wird, von wo er weiter in einen Kompressor 12 geführt wird. Bei dem Kompressor 12 handelt es sich um einen einstufigen Kompressor. Ein einstufiger Kompressor hat den besonderen Vorteil, dass die durch die Verdichtung entstehende Wärme vollständig zur Nutzung zur Verfügung steht. Wird ein mehrstufiger Kompressor eingesetzt, so ist eine Zwischenkühlung vorzusehen, da sonst die thermische Belastung von Folgestufen zu hoch wird.

Vom Austritt des Kompressors 12 wird der Mahldampf mit entsprechend erhöhter Temperatur zur Strahlmühle 2 geführt, wo er über Düsen 13 in den Mahlprozess eingeleitet wird.

Der vom Kompressor 12 erhaltene Heißdampf wird vorzugsweise über Druckreduziereinrichtungen 14 auch als Spüldampf für einen Spülspalt 15 der Sichterwelle 5 und einen Spülspalt 16 des Sichtrades 7 verwendet (siehe Fig. 2). Dadurch wird jeweils auch eine Abdichtung zwischen Sichterwelle 5 und Lagergehäuse 6 sowie zwischen Sichtrad 7 und Feingutaustrittsgehäuse 8 mit entsprechend heißem Wasserdampf realisiert.

Beim Mahlprozess wird somit Wasserdampf als Mahlgas über die Düsen 13 in der Strahlmühle 2 zur Verfügung gestellt und verwendet. Im Verlauf des Mahlprozesses, der ebenso wie die Strahlmühle 2 in jeglicher konventionellen Art ausgelegt sein kann, kühlt sich der Wasserdampf ab und tritt letztlich zusammen mit gemahlenem Feingut in das Feingutaustrittsgehäuse 8 ein und verlässt die Strahlmühle 2 durch den Mahlgutauslass 9, dem intern oder extern bezüglich des Mühlengehäuses 3 der Produktfilter 10 zugeordnet ist, in dem das erhaltene Mahlgut vom Mahlgas, d.h. dem abgekühlten Wasserdampf getrennt wird. Falls der Produktfilter 10 außerhalb des Mühlengehäuses 3 angeordnet ist, ist eine Auslassleitung 17 zwischen dem Mahlgutauslass 9 und dem Produktfilter 10 vorgesehen, aus dem in jeglicher üblichen Weise das Mahlgut entnommen oder herausgeführt werden kann.

Das im Produktfilter 10 vom Mahlprodukt getrennte Mahlgas, d.h. der für den Mahlprozess verwendete Wasserdampf, gelangt über eine Brauchdampfableitung 18 zur ggf. weiteren Reinigung beim vorliegenden ersten Ausführungsbeispiel in den Polizeifilter 11, von wo aus der aufzubereitende, d.h. einer Temperaturerhöhung zu unterziehende Wasserdampf durch eine Kompressorzuleitung 19 dem Kompressor 12 zugeführt wird. In die Kompressorzuleitung 19 mündet vor dem Kompressor 12 eine Erzeugerzuleitung 20, durch die Wasserdampf von einem Sattdampferzeuger 21, der von einer Frischwasserzuleitung W gespeist wird, in die Kompressorzuleitung 19 eingespeist werden kann. Der Ausdruck "Frischwasser" bedeutet hier nur, dass bezüglich des Systems der Strahlmühlenanlage 1 frisches, also von extern kommendes zusätzliches und noch nicht im Prozess verwendetes Wasser eingesetzt wird und sagt nichts über die Wasserqualität im Übrigen aus.

Der Wasserdampf vom Sattdampferzeuger 21 erfüllt zwei Funktionen. Zum einen wird mit dem Sattdampferzeuger 21 der für die Inbetriebnahme der Strahlmühlenanlage 1 benötigte Dampf bereitgestellt. Zum anderen kann während des Betriebs der Strahlmühlenanlage 1 durch Leckverluste verschwundener Wasserdampf zumindest zum Teil ausgeglichen werden, indem eben durch den insbesondere kleinen Sattdampferzeuger 21 die Wasserdampf-Fehlmenge oder zumindest ein Teil davon auf der Saugseite des Kompressors 12, d.h. in die Kompressorzuleitung 19 eingespeist werden.

Der durch die Druckerhöhung im Kompressor 12 erhitzte Wasserdampf gelangt vom Kompressor 12 aus durch eine Kompressorableitung 22 in eine Düsenzuleitung 23 und von dort über den Mahldampfeinlass 4 des Mühlengehäuses 3 zu den Düsen 13 in der Strahlmühle, wo der erhitzte Wasserdampf als Mahlgas in dem Mahlprozess verwendet wird. Bei der Strahlmühlenanlage 1 wird somit der Wasserdampf im Kreis geführt und dabei nach der Strahlmühle 2 entsprechend in dem Produktfilter 10 und dem nachgeschalteten Polizeifilter 11 gereinigt dem Kompressor 12 zur Druckerhöhung zuführt.

Die Eintrittsbedingungen in den Kompressor 12 sind beim vorliegenden Ausführungsbeispiel p ≈ 1 bar und T ≈ 105 bis 115 °C. Abhängig von der Druckerhöhung im Kompressor 12 steigt die Dampftemperatur an. Theoretisch kann in einem einstufigen Kompressor 12 ein Δ*T* von bis zu 200°C erreicht werden. Bei den angestrebten niedrigen Drücken von 2 bis 10 bar wird eine Austrittstemperatur des Wasserdampfes aus dem Kompressor von 180 bis 250 °C (abhängig vom Druck) erreicht.

Diese Austrittstemperatur wird bei dem in der Fig. 3 gezeigten zweiten Ausführungsbeispiel der Strahlmühlenanlage 1 zusätzlich dadurch eingestellt, dass während der Verdichtung im Kompressor 12 Wasser eingespritzt wird, das von einer Wassereindüsungszuleitung E kommt. Damit, d.h. mit der entsprechenden Wassereindüsung, werden gleichzeitig die in einer Kreisdampfanlage unvermeidlichen Leckverluste in Höhe von 5 bis 8 % der umlaufenden Dampfmenge zumindest zum Teil ausgeglichen. Ist das nicht ausreichend, kann z.B. durch den (kleinen) Sattdampferzeuger 21 die Fehlmenge auf der Saugseite des Kompressors 12 eingespeist werden. Mit Ausnahme der Wassereindüsungszuleitung E und der dadurch realisierten Wassereindüsung in den Kompressor stimmt das zweite Ausführungsbeispiel der Strahlmühlenanlage 1 nach Fig. 3 mit dem ersten Ausführungsbeispiel der Strahlmühlenanlage 1 nach Fig. 1 überein und wird daher nicht nochmal im Detail beschrieben, sondern es wird betreffend aller anderen Merkmale auf die Darstellungen zu den Fig. 1 und 2 betreffend das erste Ausführungsbeispiel der Strahlmühlenanlage 1 Bezug genommen.

Der aus dem Kompressor 12 mit der erforderlichen Temperatur austretende Wasserdampf wird bei dem ersten und bei dem zweiten Ausführungsbeispiel der Strahlmühlenanlage 1 über die Kompressorableitung 22 und die Düsenzuleitung 23 zum Mahldampfeinlass 4 und dann weiter zu den Düsen 13 geleitet und gelangt so in den Mahlprozess, womit der Kreislauf geschlossen ist.

Zu den schon genannten Abdichtungszwecken einerseits des Spülspaltes 15 der Sichterwelle 5 zwischen Sichterwelle 5 und Lagergehäuse 6 und andererseits des Spülspaltes 16 des Sichtrades 7 zwischen Sichtrad 7 und Feingutaustrittsgehäuse 8 zweigt von der Kompressorableitung 22 neben der Düsenzuleitung 23 auch eine Hauptspülleitung 24 ab, die zur Druckreduzierung des als Spüldampf verwendeten Wasserdampfes aus dem Kompressor 12 die Druckreduziereinrichtungen 14 enthält und sich im Anschluss daran in eine Wellenspülspaltzuleitung 25 zum Spülspalt 15 der Sichterwelle 5 und eine Radspülspaltzuleitung 26 zum Spülspalt 16 des Sichtrades 7 aufteilt, wie den Fig. 1 und 2 zu entnehmen ist.

In der Fig. 4 ist im Scnnitt schematisch eine Spiralstrahl- oder Dichtbettstrahlmühle 2D gezeigt, wie sie als Strahlmühle 2 in einer erfindungsgemäßen Strahlmühlenanlage 1 z.B. anstatt der Fließbettstrahlmühle 2F gemäß den Fig. 1 und 2 sowie 3 zum Einsatz kommen kann. Die entsprechenden Ein- und Ausgänge der Spiralstrahl- oder Dichtbettstrahlmühle 2D können analog zu jenen der Fließbettstrahlmühle 2F gemäß den Fig. 1 und 2 sowie 3 an die Auslassleitung 17 vom Mahlgutauslass 9 und dem Produktfilter 10, an die Düsenzuleitung 23 zu den Düsen 13, an die Wellenspülspaltzuleitung 25 zum Spülspalt 15 der Sichterwelle 5 zwischen Sichterwelle 5 und Lagergehäuse 6 und an die Radspülspaltzuleitung 26 zum Spülspalt 16 des Sichtrades 7 zwischen Sichtrad 7 und Feingutaustrittsgehäuse 8 angeschlossen werden, um die Spiralstrahl- oder Dichtbettstrahlmühle 2D in die Strahlmühlenanlage 1 gemäß den Fig. 1 und 3 zu integrieren.

Wie die Fließbettstrahlmühle 2F gemäß den Fig. 1 und 2 sowie 3 hat auch die Spiralstrahl- oder Dichtbettstrahlmühle 2D als Strahlmühle 2 in der Strahlmühlenanlage 1 u.a. das Mühlengehäuse 3, den Mahldampfeinlass 4, die Sichterwelle 5, das Lagergehäuse 6 für die Sichterwelle 5, das Sichtrad 7 und das Feingutaustrittsgehäuse 8 für den Mahlgutauslass 9, dem der Produktfilter 10 zugeordnet ist.

Die weitere Ausgestaltung der beim vorliegenden Ausführungsbeispiel vorgesehenen Spiralstrahl- oder Dichtbettstrahlmühle 2D als Strahlmühle 2 liegt im Rahmen des technisch Üblichen und wird hier nicht weiter im Detail erläutert, da hier jegliche technisch möglichen Bauarten und Varianten mit der Erfindung im Übrigen zu kombinieren sind.

### Bezugszeichenliste

- 1: Strahlmühlenanlage
- 2: Strahlmühle
- 2F: Fließbettstrahlmühle
- 2D: Spiralstrahl- oder Dichtbettstrahlmühle
- 3: Mühlengehäuse
- 4: Mahldampfeinlass
- 5: Sichterwelle
- 6: Lagergehäuse
- 7: Sichtrad
- 8: Feingutaustrittsgehäuse
- 9: Mahlgutauslass
- 10: Produktfilter
- 11: Polizeifilter
- 12: Kompressor
- 13: Düsen
- 14: Druckreduziereinrichtungen
- 15: Spülspalt der Sichterwelle 5
- 16: Spülspalt des Sichtrades 7
- 17: Auslassleitung
- 18: Brauchdampfableitung
- 19: Kompressorzuleitung
- 20: Erzeugerzuleitung
- 21: Sattdampferzeuger
- 22: Kompressorableitung
- 23: Düsenzuleitung
- 24: Hauptspülleitung
- 25: Wellenspülspaltzuleitung
- 26: Radspülspaltzuleitung
- E: Wassereindüsungszuleitung
- W: Frischwasserzuleitung

## Patentansprüche

1. Betriebsverfahren für eine Strahlmühlenanlage (1), **dadurch gekennzeichnet, dass** als Betriebsmittel für eine Strahlmühle (2) überhitzter Wasserdampf niederen Druckes, insbesondere 2 bis 10 bar, verwendet wird und der Wasserdampf nach der Strahlmühle (2) und der Trennung von Mahlgut über einen Kompressor (12) zur Druck- und Temperaturüberhöhung im Kreis wieder in die Strahlmühle (2) zurück geführt wird.

2. Betriebsverfahren für eine Strahlmühlenanlage (1) nach Anspruch 1, **dadurch gekennzeichnet, dass** der entspannte Wasserdampf an der Saugseite des Kompressors (12) einen Druck von etwa 1 bar und eine Temperatur von etwa 105 bis 115 °C aufweist.

3. Betriebsverfahren für eine Strahlmühlenanlage (1) nach Anspruch 1 oder 2, **dadurch gekennzeichnet, dass** der Kompressor (12) einstufig ausgeführt ist.

4. Betriebsverfahren für eine Strahlmühlenanlage (1) nach einem der vorhergehenden Ansprüche, **dadurch gekennzeichnet, dass** die Temperatur des verdichteten Wasserdampfes nach dem Kompressor (12) druckabhängig durch Wassereindüsung in den Kompressor (12) so gesteuert wird, dass überhitzter Dampf vorliegt.

5. Betriebsverfahren für eine Strahlmühlenanlage (1) nach Anspruch 4, **dadurch gekennzeichnet, dass** die Dampftemperatur auf der Austrittsseite des Kompressors (12) zwischen ca. 180 °C bei 2 bar und etwa 250 °C bei 10 bar liegt.

6. Betriebsverfahren für eine Strahlmühlenanlage (1) nach einem der vorhergehenden Ansprüche, **dadurch gekennzeichnet, dass** mit einem Sattdampferzeuger (21) auf der Saugseite des Kompressors (12) Wasserdampf zum Ausgleich von Leckdampfverlust in der Kreisanlage zugeführt wird.

7. Betriebsverfahren für eine Strahlmühlenanlage (1) nach einem der vorhergehenden Ansprüche, **dadurch gekennzeichnet, dass** bei einer Strahlmühlenanlage (1), die eine Strahlmühle (2) mit einer Sichterwelle (5) und einem Lagergehäuse (6) sowie mit einem Sichtrad (7) und einem Feingutaustrittsgehäuse (8) enthält, die Versorgung der Abdichtungen zwischen Sichterwelle (5) und Lagergehäuse (6) sowie zwischen Sichtrad (7) und Feingutaustrittsgehäuse (8) mit Heißdampf erfolgt.

8. Strahlmühlenanlage (1) mit einer Strahlmühle (2), die zum Betrieb mit überhitztem Wasserdampf niederen Druckes, insbesondere 2 bis 10 bar, ausgelegt ist, **dadurch gekennzeichnet, dass** eine Strahlmühlenwasserdampfableitung, umfassend Auslassleitung (17), Brauchdampfableitung (18) und Kompressorzuleitung (19), ein Kompressor (12) und eine Strahlmühlenwasserdampfzuleitung, umfassend Kompressorableitung (22), Mahldampfeinlass (4) und Düsenzuleitung (23), zusammen mit der Strahlmühle (2) einen Kreislauf für Wasserdampf bilden, so dass Wasserdampf aus der Strahlmühle (2) über den Kompressor (12) zur Druck- und Temperaturüberhöhung im Kreis wieder in die Strahlmühle (2) zurück geführt wird.

9. Strahlmühlenanlage (1) nach Anspruch 8, **dadurch gekennzeichnet, dass** der entspannte Wasserdampf an der Saugseite des Kompressors (12) einen Druck von etwa 1 bar und eine Temperatur von etwa 105 bis 115 °C aufweist.

10. Strahlmühlenanlage (1) nach Anspruch 8 oder 9, **dadurch gekennzeichnet, dass** der Kompressor (12) einstufig ausgeführt ist.

11. Strahlmühlenanlage (1) nach einem der Ansprüche 8 bis 10, **dadurch gekennzeichnet, dass** die Temperatur des verdichteten Wasserdampfes nach dem Kompressor (12) druckabhängig durch Wassereindüsung in den Kompressor (12) so gesteuert wird, dass überhitzter Dampf vorliegt.

12. Strahlmühlenanlage (1) nach Anspruch 11, **dadurch gekennzeichnet, dass** die Dampftemperatur auf der Austrittsseite des Kompressors (12) zwischen ca. 180 °C bei 2 bar und etwa 250 °C bei 10 bar liegt.

13. Strahlmühlenanlage (1) nach einem der Ansprüche 8 bis 12, **dadurch gekennzeichnet, dass** mit einem Sattdampferzeuger (21) auf der Saugseite des Kompressors (12) Wasserdampf zum Ausgleich von Leckdampfverlust in der Kreisanlage zugeführt wird.

14. Strahlmühlenanlage (1) nach einem der Ansprüche 8 bis 13, **dadurch gekennzeichnet, dass** die Strahlmühlenanlage (1) eine Strahlmühle mit einer Sichterwelle (5) und einem Lagergehäuse (6) sowie mit einem Sichtrad (7) und einem Feingutaustrittsgehäuse (8) enthält, und dass die Versorgung der Abdichtungen zwischen Sichterwelle (5) und Lagergehäuse (6) sowie zwischen Sichtrad (7) und Feingutaustrittsgehäuse (8) mit Heißdampf erfolgt.

## Claims

1. Operating method for a jet mill plant (1), **characterized in that** superheated steam of low pressure, especially 2 to 10 bar, is used as operating means for a jet mill (2), and **in that** the steam past the jet mill (2) and the separation from grinding stock, is returned via a compressor (12) for exaggeration of pressure and temperature, in a circle into the jet mill (2).

2. Operating method for a jet mill plant (1) according to claim 1, **characterized in that** the flashed steam on the suction side of the compressor (12) has a pressure of about 1 bar and a temperature of about 105 to 115 °C.

3. Operating method for a jet mill plant (1) according to claim 1 or 2, **characterized in that** the compressor (12) is realized single-staged.

4. Operating method for a jet mill plant (1) according to one of the preceding claims, **characterized in that** the temperature of the compressed steam past the compressor (12) is controlled depending on pressure through water injection into the compressor (12) such that superheated steam exists.

5. Operating method for a jet mill plant (1) according to claim 4, **characterized in that** the steam temperature on the discharge side of the compressor (12) is between ca. 180 °C at 2 bar and about 250 °C at 10 bar.

6. Operating method for a jet mill plant (1) according to one of the preceding claims, **characterized in that** steam for compensation of leakage steam loss in the circuit plant is supplied with a saturated-steam generator (21) on the suction side of the compressor (12).

7. Operating method for a jet mill plant (1) according to one of the preceding claims, **characterized in that** in a jet mill plant (1) comprising a jet mill (2) with a classifier shaft (5) and a bearing housing (6) as well as with a classifier wheel (7) and a fine product discharge housing (8), the supply of the seals between the classifier shaft (5) and the bearing housing (6) as well as between the classifier wheel (7) and the fine product discharge housing (8) happens with superheated steam.

8. Jet mill plant (1) with a jet mill (2), which is configured for operation with superheated steam of low pressure, especially 2 to 10 bar, **characterized in that** a jet mill steam discharge comprising a discharge pipe (17), a process steam discharge pipe (18), and a compressor supply pipe (19), a compressor (12), and a jet mill steam supply pipe comprising a compressor discharge pipe (22), a grinding steam inlet (4), and a jet supply pipe (23), together with the jet mill (2) form a circuit for steam, such that steam from the jet mill (2) is returned via the compressor (12) for exaggeration of pressure and temperature, in a circle again into the jet mill (2).

9. Jet mill plant (1) according to claim 8, **characterized in that** the flashed steam on the suction side of the compressor (12) has a pressure of about 1 bar and a temperature of about 105 to 115 °C.

10. Jet mill plant (1) according to claim 8 or 9, **characterized in that** the compressor (12) is realized single-staged.

11. Jet mill plant (1) according to one of claims 8 to 10, **characterized in that** the temperature of the compressed steam past the compressor (12) is controlled depending on pressure through water injection into the compressor (12) such that superheated steam exists.

12. Jet mill plant (1) according to claim 11, **characterized in that** the steam temperature on the discharge side of the compressor (12) is between ca. 180 °C at 2 bar and about 250 °C at 10 bar.

13. Jet mill plant (1) according to one of claims 8 to 12, **characterized in that** steam for compensation of leakage steam loss in the circuit plant is supplied with a saturated-steam generator (21) on the suction side of the compressor (12).

14. Jet mill plant (1) according to one of claims 8 to 13, **characterized in that** the jet mill plant (1) comprises a jet mill with a classifier shaft (5) and a bearing housing (6) as well as with a classifier wheel (7) and a fine product discharge housing (8), and **in that** the supply of the seals between the classifier shaft (5) and the bearing housing (6) as well as between the classifier wheel (7) and the fine product discharge housing (8) happens with superheated steam.

## Revendications

1. Procédé de fonctionnement pour une installation de broyeur à jet (1), **caractérisé en ce que** l'on utilise à titre d'agent actif pour un broyeur à jet (2) de la vapeur d'eau surchauffée à basse pression, en particulier à 2 à 10 bars, et la vapeur d'eau après le broyeur trajet (2) et la séparation des matières broyées est ramenée en circuit fermé à nouveau au broyeur à jet via un compresseur (12) destiné à augmenter la pression et la température.

2. Procédé de fonctionnement pour une installation de broyeur à jet (1) selon la revendication 1, **caractérisé en ce que** la vapeur d'eau détendue présente du côté aspiration du compresseur (12) une pression d'environ 1 bar et une température d'environ 105 à 115 °C.

3. Procédé de fonctionnement pour une installation de broyeur à jet (1) selon la revendication 1 ou 2, **caractérisé en ce que** le compresseur (12) est réalisé à un seul étage.

4. Procédé de fonctionnement pour une installation de broyeur à jet (1) selon l'une des revendications précédentes, **caractérisé en ce que** la température de la vapeur d'eau comprimée est commandée après le compresseur (12) en fonction de la pression par injection d'eau dans le compresseur (12) de telle façon que l'on est en présence de vapeur surchauffée.

5. Procédé de fonctionnement pour une installation de broyeur à jet (1) selon la revendication 4, **caractérisé en ce que** la température de la vapeur du côté de la sortie du compresseur (12) est entre environ 180 °C à 2 bars, et environ 250 °C à 10 bars.

6. Procédé de fonctionnement pour une installation de broyeur à jet (1) selon l'une des revendications précédentes, **caractérisé en ce que** l'on amène au moyen d'un générateur de vapeur saturée (21) de la vapeur d'eau sur le côté aspiration du compresseur (12) pour compenser les pertes de vapeur en raison de fuites dans l'installation en circuit fermé.

7. Procédé de fonctionnement pour une installation de broyeur à jet (1) selon l'une des revendications précédentes, **caractérisé en ce que** dans une installation de broyeur à jet (1), qui contient un broyeur à jet (2) avec un arbre de classificateur (5) et un boîtier de palier (6) ainsi qu'une roue de classificateur (7) et un boîtier de sortie (8) pour les matières fines, l'alimentation des étanchements entre l'arbre de classificateur (5) et le boîtier de palier (6) ainsi qu'entre la roue de classificateur (7) et le boîtier de sortie (8) pour les matières fines a lieu avec de la vapeur à haute température.

8. Installation de broyeur à jet (1) avec un broyeur à jet (2) qui est conçu pour le fonctionnement avec de la vapeur d'eau surchauffée à basse pression, en particulier à 2 à 10 bars, **caractérisée en ce qu'**une dérivation de vapeur d'eau pour broyeur à jet, comprenant un conduit de sortie 17, une dérivation de vapeur utile (18) et un conduit d'alimentation de compresseur (19), un compresseur (12), et un conduit d'alimentation de vapeur d'eau pour broyeur à jet, comprenant une dérivation de compresseur (22), une entrée de vapeur pour le broyeur 4 et un conduit d'alimentation de buse (23), forment conjointement avec le broyeur à jet (2) un circuit fermé pour de la vapeur d'eau, de sorte que la vapeur d'eau sortant du broyeur à jet (2) est ramenée en retour en circuit fermé jusque dans le broyeur à jet (2) via le compresseur (12) pour l'augmentation de pression et de température.

9. Installation de broyeur à jet (1) selon la revendication 8, **caractérisée en ce que** la vapeur d'eau détendue du côté aspiration du compresseur (12) présente une pression environ 1 bar et une température d'environ 105 à 115 °C.

10. Installation de broyeur à jet (1) selon la revendication 8 ou 9, **caractérisée en ce que** le compresseur (12) est réalisé à un seul étage.

11. Installation de broyeur à jet (1) selon l'une des revendications 8 à 10, **caractérisée en ce que** la température de la vapeur d'eau comprimée après le compresseur (12) est commandée en fonction de la pression par injection d'eau dans le compresseur (12) de telle manière que l'on est en présence de vapeur surchauffée.

12. Installation de broyeur à jet (1) selon la revendication 11, **caractérisée en ce que** la température de la vapeur du côté de la sortie du compresseur (12) est entre environ 180 °C à 2 bars, et environ 250 °C à 10 bars.

13. Installation de broyeur à jet (1) selon l'une des revendications 8 à 12, **caractérisée en ce que** l'on introduit de la vapeur d'eau avec un générateur de vapeur saturée (21) sur le côté aspiration du compresseur (12) pour compenser les pertes de vapeur en raison de fuites dans l'installation en circuit fermé.

14. Installation de broyeur à jet (1) selon l'une des revendications 8 à 13, **caractérisée en ce que** l'installation de broyeur à jet (1) contient un broyeur à jet avec un arbre de classificateur (5) et un boîtier de palier (6), ainsi qu'une roue de classificateur (7) et un boîtier de sortie (8) pour les matières fines, et **en ce que** l'alimentation des étanchements entre l'arbre de classificateur (5) et le boîtier de palier (6) ainsi qu'entre la roue de classificateur (7) et le boîtier de sortie pour les matières fines (8) a lieu avec de la vapeur à haute température.
